# FASCICULE DE BREVET EUROPEEN

(11) **EP 0 151 571 B1**
(45) Date de publication et mention de la délivrance du brevet: **15.10.1986**
(21) Numéro de dépôt: 84901369.3
(22) Date de dépôt: 03.04.1984
(51) Int. Cl.: A47K 3/00, E05F 7/02

(54) **BAIGNOIRE A PORTE POUR HANDICAPES MOTEURS**
BADEWANNE MIT TÜR FÜR BEHINDERTE
DOOR BATH TUB FOR THE HANDICAPPED

(30) Priorité: 28.04.1983 FR 8307027
(43) Date de publication de la demande: 21.08.1985
(73) Titulaire: LEICHLE S.A., F-54480 Cirey sur Vezouze (FR)
(72) Inventeur: LEICHLE, Roland, Gilbert, F-54480 Cirey sur Vezouze (FR); LECRIVAIN, Jean-Paul, Eugène, Georges, F-54300 Luneville Chanteheux (FR)
(74) Mandataire: Coutel, Jean-Claude
(86) Numéro de dépôt international: FR8400090
(87) Numéro de publication internationale: WO8404236

## Description

La présente invention concerne les baignoires à siège pour handicapés moteurs, dont une paroi latérale présente une échancrure, ou baie, qui s'étend sur toute la hauteur de ladite paroi et qui est munie d'un panneau mobile de fermeture étanche équipé de moyens de verrouillage en position de fermeture accessibles, à la fois, de l'extérieur et de l'intérieur de la baignoire.

Ce genre de baignoire, par la présence de l'échancrure latérale, présente l'avantage important résidant en ce que le patient peut pénétrer transversalement par ses propres moyens.

On connaît déjà, par le brevet français 24 34 617 une baignoire de ce type comportant des moyens perfectionnés pour la manoeuvre et le verrouillage de la porte et pour la disposition relative de la porte et du siège.

La présente invention a pour but d'apporter d'autres perfectionnements encore, visant cette fois le mode de manoeuvre de la porte et la coopération de celle-ci avec le corps de la baignoire.

La baignoire selon l'invention, comportant une porte latérale propre à s'ouvrir vers l'extérieur par basculement autour d'une articulation d'axe vertical pour dégager une échancrure ou baie d'accès à la baignoire, est caractérisée par le fait que la largeur de l'échancrure, mesurée horizontalement, va en croissant de façon continue du bas vers le haut, que le contour de l'échancrure sur la paroi du corps de la baignoire présente une feuillure tournée vers l'intérieur de la baignoire, que le contour coopérant de la porte présente une feuillure complémentaire tournée vers l'extérieur de la baignoire, un joint d'étanchéité étant prévu entre les deux feuillures, et que la porte est équipée d'une poignée de manoeuvre et d'un mécanisme propre, sous l'action de la poignée de manoeuvre, à soulever la porte à partir de sa position fermée basse pour dégager verticalement les deux feuillures l'une de l'autre au moins dans leur zone éloignée de l'articulation et permettre le libre pivotement d'ouverture de la porte vers l'extérieur.

Suivant un mode de réalisation préféré, le mécanisme prend appui sur un organe articulé autour du même axe que celui autour duquel la porte est articulée sur le corps de la baignoire.

De préférence, au moins le bord inférieur de l'échancrure du corps de la baignoire, sensiblement horizontal, est en forme de gorge en V dans laquelle s'encastre le bord inférieur de la porte, avec sa portion de joint, pour assurer le verrouillage de la porte en position fermée, ce qui rend inutile le verrou traditionnel constitué par une tige ou pêne horizontal en saillie adapté pour pénétrer dans le corps de la baignoire.

D'autres caractéristiques de l'invention apparaîtront à la lecture de la description qui va suivre et en référence aux dessins annexés dans lesquels:
Fig. 1 est une perspective schématique d'une baignoire selon l'invention;
Fig. 2 est une coupe selon II-II de la baignoire de la Fig. 1, le levier de manoeuvre étant supprimé;
Fig. 3 est une coupe selon III-III de la baignoire de la Fig. 1;
Fig. 4 est une vue selon la flèche IV de la Fig. 2; et
Fig. 5 est une vue des moyens d'articulation de la porte sur le corps de la baignoire, selon la fléche V de la Fig. 4 et pour la position de la porte ouverte à 180°.

La baignoire pour handicapés moteurs montrée à la Fig. 1 comporte un corps de baignoire 1 renfermant, de façon connue, un siège (non représenté). L'une des parois latérales 2 de la baignoire présente une large échancrure 3 qui débouche sur le bord supérieur et qui peut être masquée par une porte 4, de contour complémentaire, propre à basculer vers l'extérieur pour l'ouverture et montée autour d'une articulation 5 d'axe vertical déporté vers l'extérieur.

La partie 6 de l'échancrure 3 adjacente à l'articulation est verticale; la partie inférieure 7 de l'échancrure est sensiblement horizontale et raccordée à la partie verticale par une partie de liaison concave 8; la partie restante 9 de l'échancrure est profilée et remonte en s'évasant vers le bord supérieur de la baignoire. La largeur de l'échancrure, mesurée horizontalement, c'est-à-dire perpendiculairement à l'axe de l'articulation 5, va en croissant de façon continue du bas vers le haut. En d'autres termes, en tout point du contour de l'échancrure, la tangente au contour a, de chaque côté, un angle de même signe par rapport à l'horizontale. Le contour peut donc être concave en tout point, mais il peut aussi présenter des points d'inflexion pour donner naissance à des parties convexes, comme montré sur la Fig. 1 au passage du siège.

Le bord de l'échancrure 3 présente une feuillure continue courbe 10 tournée vers l'intérieur de la baignoire, tandis que le bord coopérant de la porte 4 présente une feuillure continue courbe complémentaire 11 qui est tournée vers l'extérieur de la baignoire et qui porte un joint continu 12 constitué par exemple par un cordon tubulaire élastomère collé à la feuillure 11. Comme on le voit sur les Fig. 2 et 3, le joint 12 est écrasé entre les feuillures 10, 11 grâce aux sections conjuguées de celles-ci. Par ailleurs, l'étanchéité, qui est assurée par le joint qui est plaqué contre le corps de la baignoire de l'intérieur vers l'extérieur, est renforcée par la pression de l'eau qui agit sur la porte dans le même sens.

Pour assurer l'étanchéité dès le début du remplissage de la baignoire, le bord inférieur de l'échancrure 3, c'està-dire la partie 7, comporte une feuillure 13 tournée vers l'extérieur, de manière à définir, avec la partie adjacente de feuillure 10, une gorge inférieure 14 en V propre à recevoir le bord inférieur 15 de la porte 4 et à le solliciter fermement vers l'extérieur pour plaquer la portion correspondante du joint 12 contre la feuillure 10.

Le cas échéant, une telle gorge en V peut s'étendre sur les côtés, au-delà du bord inférieur de l'échancrure, sur tout ou partie du contour de celle-ci.

En observant les Fig. 1, 2 et 3, il apparaît que, à partir de sa position fermée représentée, la porte ne peut pas être ouverte par simple basculement autour de l'articulation 5.

La baignoire selon l'invention comporte donc un mécanisme 16 permettant à l'opérateur de soulever la porte avant de l'ouvrir.

La manoeuvre de la porte se fait, comme dans le brevet indiqué ci-dessus, à l'aide d'un levier basculant unique 17 dont l'extrémité supérieure 18 est en forme de crosse pour venir chevaucher le chant supérieur de la porte 4 et qui peut évoluer dans un plan vertical en restant pour l'essentiel à l'extérieur de la porte dans laquelle elle pénètre à son extrémité inférieure de pivotement.

Le mécanisme 16 est noyé dans la porte 4. Il est porté par une ossature 50 convenablement fixée au corps de la porte. Il comporte deux leviers coudés 19, 20 de même géométrie situés dans un plan vertical. Le levier 19 est solidaire du levier de manoeuvre 17 articulé sur le corps de la porte autour d'un pivot transversal 21. Le levier 20 est articulé sur le corps de la porte autour d'un pivot transversal 22. Les leviers coudés 19, 20 sont couplés par une bielle 23 de même longueur que l'entraxe entre les pivots 21, 22, de sorte que, par cette liaison du type à parallélogramme déformable, les leviers 19, 20 ont le même mouvement de basculement.

Les positions extrêmes angulaires du levier de manoeuvre 17 sont définies par deux butées 24, 25 solidaires du corps de la porte et agissant sur le levier coudé 19. Un dispositif de rappel 26 du type à dépassement de point neutre, de nature mécanique ou pneumatique, sollicite le levier de manoeuvre 17 vers l'une ou l'autre des deux positions extrêmes, de part et d'autre d'une position moyenne instable.

La branche du levier coudé 20 éloignée de la bielle 23 est voisine de l'articulation 5 et présente une fente allongée 27 qui reçoit une broche transversale 28 montée à l'extrémité d'une tige horizontale 29' fixée par vissage sur une plaque verticale 29, qui peut tourner autour de l'axe de l'articulation 5 avec la porte 4 mais qui est fixe verticalement. La tige 29' pénètre dans le chant vertical de la porte et traverse la plaque verticale d'extrémité 51 de l'ossature 58 par une fente verticale 52 permettant un mouvement vertical relatif entre la porte et l'ensemble 28, 29, 29'.

Le chant vertical du corps de baignoire 1 reçoit fixement, dans la zone de l'articulation 5, trois éléments de charnière fixes 30 qui supportent une tige verticale 31, formant pivot, par l'intermédiaire de manchons supérieur 32, intermédiaires 33 et inférieur 34. De son côté, le chant vertical en regard de la porte 4 et/ou la plaque 51 d'ossature reçoivent fixement deux éléments mobiles de charnière 35, 36 propres à coulisser verticalement et à tourner par rapport à la tige 31. Les éléments de charnière mobiles 35, 36 comportent respectivement une plaque 37, 38 de fixation sur la porte et un manchon 39, 40 entourant la tige 31.

Entre les manchons 33 est disposé un manchon 41 qui la plaque 29 de support de la tige 29' et de la broporte la plaque 29 de support de la tige 29' et de la broche 28. L'équipage 28, 29', 29,41 tourne avec la porte autour de la tige 31. Il est maintenu en position verticale fixe du fait de son emprisonnement entre les deux manchons intermédiaires espacés 33, eux-mêmes fixes. La plaque 30 présente une ouverture 45 pour la réception de la tige 29' en position fermée. Des anneaux en bronze 42 sont situés de part et d'autre du manchon 41 sur la tige 31. Ils facilitent le pivotement et constituent éventuellement des cales de réglage en hauteur.

Les éléments de charnière mobiles 35, 36 sont situés respectivement entre les manchons 32, 33 et les manchons 33, 34. Pour la position basse de la porte, ces éléments de charnière mobiles sont en butée contre au moins l'un des manchons 33, 34, ce qui correspond à la venue en appui du levier coudé 19 contre la butée de fin de course 24.

Le fonctionnement de la porte est le suivant. A partir de la position fermée basse de la porte, l'opérateur bascule le levier de manoeuvre vers la droite (Fig. 4) contre l'action du dispositif 26 et du poids de la porte, ce qui fait basculer le levier coudé 20 dans le sens horaire. Pendant ce mouvement, le levier 20, comme d'ailleurs l'ensemble de la porte, prend appui sur la broche 28, et donc sur l'équipage 29', 29,41 qui, à son tour, s'appuie sur un manchon fixe 33. On assure ainsi le soulèvement de la porte, ce qui dégage la porte de la feuillure 10 de l'échancrure 3 dans les zones 7, 8 et 9. Dans la zone de l'articulation 5, il n'y a pas de dégagement, mais cela n'est pas génant du fait que l'axe de l'articulation 5 est à l'extérieur et que les feuillures s'écarteront d'elles-mêmes lors du basculement.

La porte peut alors être ouverte librement par basculement.

Pour fermer la porte, on procède de manière inverse: on bascule la porte vers la position fermée, puis on actionne le levier de manoeuvre 17, ce qui fait descendre la porte et la plaque contre le corps de la baignoire avec l'assistance du dispositif de rappel 26 qui comprime fermement le joint 12.

Dans la position ouverte, la porte 4 est maintenue d'elle-même en position haute par les frottements et par le dispositif 26 de rappel à dépassement dont la force est calculée pour vaincre le poids de la porte et toute tentative d'abaissement de la porte en position fermée par pesée sur la porte. Un tel abaissement ne risque d'ailleurs pas d'endommager le corps de la baignoire ou la porte si celleci est complètement ouverte; mais, pour une position incomplètement fermée de la porte, son abaissement intempestif par manoeuvre prématurée du levier 17 pourrait occasionner un tel endommagement. C'est pourquoi, selon une autre caractéristique de l'invention, on prévoit des moyens pour que la porte ne puisse être abaissée que pour sa position angulaire fermée et qu'elle ne puisse être basculée que pour sa position haute. Avantageusement, ces moyens sont constitués par des profilages complémentaires non circulaires d'une partie de la tige 31 et d'au moins l'un des manchons mobiles 39, 40. par exemple, comme montré à la Fig. 5, la tige 31 porte à sa partie inférieure, sur la hauteur du manchon, une clavette axiale 43 et le manchon 40 comporte sur toute sa hauteur une rainure axiale complémentaire 44 située dans une zone angulaire telle qu'elle ne coïncide verticalement avec la clavette 43 que pour la position fermée de la porte.

Bien entendu, on pourrait concevoir diverses variantes sans sortir du cadre de l'invention, notamment en agençant le mécanisme 16 de façon différente, par exemple en lui faisant comporter un système à pignon et crémaillère pour le mouvement vertical de la porte.

## Revendications

1. Baignoire à porte pour handicapés moteurs comportant une porte latérale (4) propre à s'ouvrir vers l'extérieur par basculement autour d'une articulation (5) d'axe vertical pour dégager une échancrure (3) ou baie d'accès à la baignoire, caractérisée par le fait que la largeur de l'échancrure, mesurée horizontalement, va en croissant de façon continue du bas vers le haut, que le contour de l'échancrure (3) sur la paroi du corps (1) de la baignoire présente une feuillure (10) tournée vers l'intérieur de la baignoire, que le contour coopérant de la porte (4) présente une feuillure complémentaire (11) tournée vers l'extérieur de la baignoire, un joint d'étanchéité (12) étant prévu entre les deux feuillures, et que la porte est équipée d'une poignée de manoeuvre (17) et d'un mécanisme (16) propre, sous l'action de la poignée de manoeuvre, à soulever la porte à partir de sa position fermée basse pour dégager verticalement les deux feuillures l'une de l'autre au moins dans leur zone éloignée de l'articulation et permettre le libre pivotement d'ouverture de la porte vers l'extérieur.

2. Baignoire selon la revendication 1, caractérisée par le fait que le mécanisme (16) prend appui, pour le mouvement vertical de la porte, sur un organe (29,41) tournant avec la porte autour de ladite articulation (5) mais désolidarisé verticalement de la porte.

3. Baignoire selon l'une des revendications 1 et 2, caractérisée par le fait que l'articulation (5) comporte des éléments de charnière fixes (30, 32, 33, 34) solidaires du corps de la baignoire, une tige verticale fixe (31) portée par lesdits éléments de charnière fixes, et des éléments de charnière mobiles (35, 36) solidaires de la porte et propres à coulisser verticalement et à tourner par rapport à la tige.

4. Baignoire selon l'une des revendications 1 à 3, caractérisée par le fait que, au moins le bord inférieur (7) de l'échancrure (3) du corps de la baignoire, sensiblement horizontal, est en forme de gorge (14) en V dans laquelle s'encastre le bord inférieur (15) de la porte, avec sa portion de joint (12), pour assurer le verrouillage de la porte en position fermée.

5. Baignoire selon l'une des revendications 1 à 4, caractérisé par le fait que le mécanisme de manoeuvre comporte des leviers basculants (19, 20) actionnés par la poignée de commande (17).

6. Baignoire selon l'une des revendications 1 à 4, caractérisé par le fait que le mécanisme de manoeuvre comporte un système à pignon et crémaillère.

7. Baignoire selon l'une des revendications 1 à 6, caractérisé par le fait que le mécanisme de manoeuvre comporte des moyens de rappel (26), notamment du type à dépassement de point neutre, vers les positions haute et basse de la porte.

8. Baignoire selon l'une des revendications 1 à 7, caractérisé par le fait qu'elle comporte des moyens (43,44) pour interdire le basculement de la porte en position basse et son abaissement en position angulaire non complètement fermée.

9. Baignoire selon la revendication 8, caractérisé par le fait que lesdits moyens (43, 44) sont constitués par des profilages
complémentaires de parties fixe et mobile verticalement et en rotation de l'articulation (5), ces profils étant en alignement vertical pour la seule position angulaire fermée de la porte.

## Patentansprüche

1. Badewanne mit Tür für
Bewegungsbehinderte mit einer seitlichen Tür (4), welche durch Verschwenken um ein Gelenk (5) mit vertikaler Achse nach außen zu öffnen ist, um eine Zugangsausnehmung (3) oder -öffnung zur Wanne zu öffnen, dadurch gekennzeichnet, daß die Weite der Ausnehmung, in Horizontalrichtung gemessen, durchgehend von unten bis oben sichelförmig verläuft, daß die Kontur der Ausnehmung (3) auf der Wand des Wannenkörpers (1) einen zur Innenseite der Wanne gerichteten Anschlag (10) aufweist, daß die damit zusammenwirkende Kontur der Tür (4) einen komplementären, zur Außenseite der Wanne gerichteten Anschlag (11) aufweist, wobei eine Fugendichtung (12) zwischen den beiden Anschlägen vorgesehen ist, und daß die Tür mit einem Bedienungsgriff (17) sowie mit einem Mechanismus (16) versehen ist, mit welchem die Tür bei Betätigung des Bedienungsgriffes aus ihrer unteren Schließstellung anhebbar ist, um die beiden Anschläge zumindest in ihrem vom Gelenk entfernten Bereich in Vertikalrichtung voneinander zu trennen und das freie Verschwenken zum Öffnen der Tür nach außen zu ermöglichen.

2. Badewanne nach Anspruch 1, dadurch gekennzeichnet, daß der Mechanismus (16) sich für die Vertikalbewegung der Tür auf einem Organ (29,41) abstützt, welches sich mit der Tür um das Gelenk (5) dreht, jedoch in Vertikalrichtung von der Tür getrennt ist.

3. Badewanne nach einem der Ansprüche 1 und 2, dadurch gekennzeichnet, daß das Gelenk (5) feststehende, mit dem Wannenkörper verbundene Scharnierelemente (30, 32, 33, 34), einen feststehenden, von den feststehenden Scharnierelementen getragenen vertikalen Stift (31) sowie bewegliche Scharnierelemente (35, 36) umfaßt, wobei letztere fest mit der Tür verbunden sind und gegenüber dem Stift in Vertikalrichtung verschiebbar sowie drehbar sind.

4. Badewanne nach einem der Ansprüche 1 bis 3, dadurch gekennzeichnet, daß mindestens der untere, annähernd horizontale Rand (7) der Ausnehmung (3) des Wannenkörpers die Form einer V-förmigen Rille (14) besitzt, in welche der untere Rand (15) der Tür mit seinem Dichtungsabschnitt (12) eingreift, um die Verriegelung der Tür in ihrer Schließposition sicherzustellen.

5. Badewanne nach einem der Ansprüche 1 bis 4, dadurch gekennzeichnet, daß der Betätigungsmechanismus durch den Betätigungsgriff (17) bewegbare Schwenkhebel (19, 20) aufweist.

6. Badewanne nach einem der Ansprüche 1 bis 4, dadurch gekennzeichnet, daß der Betätigungsmechanismus ein System mit Ritzel und Zahnstange aufweist.

7. Badewanne nach einem der Ansprüche 1 bis 6, dadurch gekennzeichnet, daß der Betätigungsmechanismus Rückstellmittel (26) aufweist, welche insbesondere nach Art einer Totpunktüberschreitung eine Rückstellung in die obere bzw. die untere Stellung der Tür bewirken.

8. Badewanne nach einem der Ansprüche 1 bis 7, dadurch gekennzeichnet, daß sie Einrichtungen (43, 44) aufweist, um ein Verschwenken der Tür in der unteren Stellung sowie ein Absenken in einer nicht ganz dem Schließzustand entsprechenden Winkelposition zu unterbinden.

9. Badewanne nach Anspruch 8, dadurch gekennzeichnet, daß die genannten Einrichtungen (43, 44) durch komplementäre Profilierungen an dem feststehenden Teil und an dem vertikal bewegbaren und drehbaren Teil des Gelenkes (5) gebildet sind, wobei diese Profile nur in der der Schließstellung der Tür entsprechenden Winkelstellung in Vertikalrichtung miteinander fluchten.

## Claims

1. Bath-tub with a door for motive disabled persons, which includes a side door (4) adapted for being opened outwardly by tilting about an articulation (5) of vertical axis for clearing a cut-out part or access bay into the bath-tub, characterized by the fact that the width of the cut-out part (3), as measured horizontally, increases continuously from the bottom to the top, that the contour of the cut-out part (3) on the wall of the bath-tub body (1) has a rabbet (10) directed inwardly to the bath-tub, in that the cooperating contour of the door (4) has a complementary rabbet (11) directed outwardly from the bath-tub, a seal (12) being provided between the two rabbets, and in that the door is provided with an operating handle (17) and with a mechanism (16) adapted, under the action of the operating handle, for lifting the door from its lower closed position for vertically disengaging the two rabbets from each other at least in their regions which are remote from the articulation and allowing the free opening pivoting movement of the door outwardly.

2. Bath-tub according to claim 1, wherein mechanism (16) bears, for the vertical displacement of the door, onto a member (29, 41) rotating with the door about said articulation (5), but vertically movable with respect tothe door.

3. Bath-tub according to any claims 1 and 2, wherein articulation (5) comprises fixed hinge elements (30, 32, 33, 34) rigidly connected to the bath-tub body, a fixed vertical rod (31) carried by said fixed hinge elements, and mobile hinge elements (35, 36) rigidly connected to the door and adapted for vertically sliding and for rotating with respect to the rod.

4. Bath-tub according to any claims 1 to 3, wherein at least the lower edge (7) of the cut-out part (3) of the bath-tub body, which is substantially horizontal, has the shape of a V-shaped groove (14) in which fits the lower edge (15) of the door, with its seal portion (16), for providing the locking of the door when in the closed position.

5. Bath-tub according to any claims 1 to 4, wherein the operating mechanism comprises tilting levers (19,20) actuated by the operating handle (17).

6. Bath-tub according to any claims 1 to 4, wherein the operating mechanism comprises a pinion and rack system.

7. Bath-tub according to any claims 1 to 6, wherein the operating mechanism comprises return means (26), notably of the type which exceeds the neutral point, towards the upper and lower positions of the door.

8. Bath-tub according to any claims 1 to 7, characterized by the fact that it comprises means (43, 43) for preventing the tilting of the door when in its lower position and its lowering when in an angular position not completely closed.

9. Bath-tub according to claim 8, characterized by the fact that said means (43,44) are made of matching profiles of fixed parts and of vertically and rotatably movable parts of articulation (5), said profiles being in vertical alignment only for the angular closed position of the door.
